# EUROPÄISCHE PATENTSCHRIFT

(11) **EP 1 730 760 B1**
(45) Veröffentlichungstag und Bekanntmachung des Hinweises auf die Patenterteilung: **28.07.2010**
(21) Anmeldenummer: 05716160.6
(22) Anmeldetag: 17.03.2005
(51) Int. Cl.: H01H 47/00, F16K 31/06

(54) **STEUERSCHALTUNG FÜR RELAISBETRIEBENE GASVENTILE**
CONTROL CIRCUIT FOR RELAY-OPERATED GAS VALVES
CIRCUIT DE COMMANDE POUR SOUPAPES A GAZ FONCTIONNANT PAR RELAIS

(30) Priorität: 01.04.2004 DE 102004016764; 15.09.2004 DE 102004045031
(43) Veröffentlichungstag der Anmeldung: 13.12.2006
(62) Teilanmeldung aus: 10001080.0
(73) Patentinhaber: Honeywell Technologies Sarl, 1180 Rolle (CH)
(72) Erfinder: VEGTER, Derk, NL-7833 BH Nieuw Amsterdam (NL)
(74) Vertreter: Sturm, Christoph
(86) Internationale Anmeldenummer: PCT/EP2005/002856
(87) Internationale Veröffentlichungsnummer: WO 2005/098888

(56) Entgegenhaltungen:
- DE-A1- 10 203 765
- US-A- 3 715 669
- US-A- 4 118 750

## Beschreibung

Die Erfindung betrifft eine Steuerschaltung eines relaisbetriebenen Gasventils nach dem Oberbegriff des Anspruchs 1.

Es sind Gasventile bekannt, die über ein Relais geöffnet bzw. geschlossen werden. Weiterhin ist es bekannt, solche Relais zum Öffnen bzw. Schließen von Gasventilen über eine als Mikroprozessor ausgebildete Regeleinrichtung anzusteuern. Hierbei ist von Bedeutung, dass die Gesamtanordnung ausfallsicher ist, dass also nur dann über ein Relais ein Gasventil geöffnet wird, wenn die Regeleinrichtung sich in einem definierten Zustand befindet. Liegt ein undefinierter Zustand der Regeleinrichtung vor, so muss gewährleistet sein, dass das Relais das Gasventil nicht öffnen kann. Steuerschaltungen für relaisbetriebene Gasventile verfügen hierzu neben dem Relais über eine Fail-Safe-Schaltung, die zwischen die als Mikroprozessor ausgebildete Regeleinrichtung und das Relais geschaltet ist. Durch die Verwendung solcher Fail-Safe-Schaltungen wird die Ausfallsicherheit der gesamten Anordnung gewährleistet.

Eine Steuerschaltung mit den Merkmalen des Oberbegriffs des Anspruchs 1 ist aus der US-A-3,515,669 bekannt.

Hiervon ausgehend liegt der vorliegenden Erfindung das Problem zu Grunde, eine neuartige Steuerschaltung eines relaisbetriebenen Gasventils zu schaffen.

Dieses Problem wird durch eine Steuerschaltung eines relaisbetriebenen Gasventils mit den Merkmalen des Anspruchs 1 gelöst.

Es liegt im Sinne der hier vorliegenden Erfindung, eine Steuerschaltung für relaisbetriebene Gasventile vorzuschlagen, die eine Fail-Safe-Schaltung umfassen, wobei die Fail-Safe-Schaltung nur dann an dem Relais eine zum Öffnen des Gasventils erforderliche Spannung bereitstellt, wenn die Regeleinrichtung ein Eingangssignal für die Fail-Safe-Schaltung bereitstellt, welches zwei unterschiedliche, zeitlich definiert aufeinanderfolgende Frequenzsignale aufweist. Das Relais kann demnach ein Gasventil nur dann öffnen, wenn das von der Regeleinrichtung bereitgestellte Signal die beiden Frequenzsignale in der zeitlich definierten Reihenfolge enthält. Liegt lediglich eines der beiden Frequenzsignale vor, so kann das Relais das Gasventil nicht öffnen. Hierdurch ist stets gewährleistet, dass das Relais das Gasventil nur dann betätigen kann, wenn die als Mikroprozessor ausgebildete Regeleinrichtung einwandfrei arbeitet. Stellt die Regeleinrichtung am Eingang der Fail-Safe-Schaltung ein Signal mit anderen Frequenzen oder einer anderen zeitlichen Abfolge der Frequenzen bereit, so schließt das Gasventil unmittelbar.

Bevorzugte Weiterbildungen der Erfindung ergeben sich aus den Unteransprüchen und der nachfolgenden Beschreibung. Nachfolgend wird ein Ausführungsbeispiel der Erfindung, ohne hierauf beschränkt zu sein, anhand der Zeichnung näher erläutert. In der Zeichnung zeigt:
- Fig. 1:: ein Schaltbild einer erfindungsgemäßen Steuerschaltung für relaisbetriebene Gasventile; und
- Fig. 2:: ein Diagramm zur Verdeutlichung der Funktionsweise der erfin- dungsgemäßen Steuerschaltung für relaisbetriebene Gasventi- le.

Nachfolgend wird die hier vorliegende Erfindung unter Bezugnahme auf Fig. 1 und 2 in größerem Detail beschrieben.

Fig. 1 zeigt eine erfindungsgemäße Steuerschaltung 10 für relaisbetriebene Gasventile, wobei die erfindungsgemäße Steuerschaltung ein Relais 11 sowie eine Fail-Safe-Schaltung 12 für das Relais 11 umfasst. Die Fail-Safe-Schaltung 12 verfügt über einen Eingang 13, an welchem eine nicht-dargestellte Regeleinrichtung, insbesondere eine als Mikroprozessor ausgebildete Regeleinrichtung, angeschlossen werden kann. Die Regeleinrichtung stellt am Eingang 13 der Fail-Safe-Schaltung 12 bzw. am Eingang 13 der Steuerschaltung 10 ein Eingangssignal bereit, wobei im Sinne der hier vorliegenden Erfindung die Fail-Safe-Schaltung 12 nur dann an dem Relais 11 eine zum Öffnen des Gasventils erforderliche Spannung bereitstellt, wenn an dem Eingang 13 von der Regeleinrichtung ein mindestens zwei unterschiedliche, zeitlich aufeinanderfolgende Frequenzsignale aufweisendes Signal bereitgestellt wird.

Im Sinne der hier vorliegenden Erfindung umfasst die Fail-Safe-Schaltung 12 der erfindungsgemäßen Steuerschaltung 10 eine Ladeschaltung 14 sowie eine Ansteuerschaltung 15. Die Ladeschaltung 14 umfasst die in Fig. 1 mit einem gestrichelten Kasten umrahmten Bauelemente; die Bauelemente der Ansteuerschaltung 15 sind in Fig. 1 durch einen strichpunktierten Kasten umrahmt.

Wie Fig. 1 entnommen werden kann, umfasst die Ladeschaltung 14 einen Kondensator 16, wobei parallel zum Kondensator 16 zwei Dioden 17 und 18 geschaltet sind. Fig. 1 zeigt, dass die Kathode der Diode 18 an die Anode der Diode 17 angreift. Der Kondensator 16 ist derart parallel zu den beiden Dioden 17 und 18 geschaltet, dass der Kondensator einerseits an der Kathode der Diode 17 und andererseits an der Anode der Diode 18 angreift. Zwischen den beiden Dioden 17 und 18 greift ein Widerstand 19 an, der unter Zwischenschaltung der Kondensatoren 20, 21, 22 und 23 mit dem Eingang 13 der Fail-Safe-Schaltung 12 verbunden ist. Anstelle der in Fig. 1 dargestellten vier Kondensatoren 20 bis 23 kann auch lediglich ein Kondensator mit entsprechend dimensionierter Kapazität verwendet werden.

Die Ansteuerschaltung 15 umfasst unter anderem zwei Transistoren 24 und 25. Ein erster Transistor 24 ist mit seiner Basis unter Zwischenschaltung eines Widerstands 26 an den Kondensator 16 der Ladeschaltung 14 angeschlossen. Der Kollektor des Transistors 24, der gemäß Fig. 1 als NPN-Transistor ausgebildet ist, ist unter Zwischenschaltung eines weiteren Widerstands 27 an eine Versorgungsspannung V der erfindungsgemäßen Steuerschaltung 10 angeschlossen. Mit seinem Emitter hingegen ist der Transistor 24 an ein Massepotential bzw. Erdepotential angeschlossen. Ein zweiter Transistor 25 ist derart mit dem ersten Transistor 24 verschaltet, dass der Kollektor des zweiten Transistors 25, der ebenso wie der erste Transistor 24 als NPN-Transistor ausgebildet ist, an die Basis des ersten Transistors 24 angeschlossen ist. Der Emitter des zweiten Transistors 25 ist ebenso wie der Emitter des ersten Transistors 24 an das Massepotential bzw. Erdepotential angeschlossen. Die Basis des zweiten Transistors 25 ist unter Zwischenschaltung eines Widerstands 28 an den Eingang 13 der Steuerschaltung 10 angeschlossen.

Gemäß Fig. 1 umfasst die Ansteuerschaltung 15 neben den beiden Transistoren 24, 25 sowie den Widerständen 26, 27 und 28 weiterhin zwei Darlington-Transistorschaltungen 29 und 30, die jeweils zwei in der sogenannten Darlington-Schaltung verschaltete Transistoren aufweisen. Gemäß Fig. 1 sind die beiden Transistoren der Darlington-Transistorschaltung 29 als NPN-Transistoren ausgebildet, die beiden Transistoren der Darlington-Transistorschaltung 30 hingegen sind als PNP-Transistoren ausgeführt. Die beiden Darlington-Transistorschaltungen 29 und 30 sind an ihrer Basis miteinander verbunden und an den Kollektor des Transistors 24 gekoppelt. Weiterhin kann Fig. 1 entnommen werden, dass auch die Emitter der Darlington-Transistorschaltungen 29 und 30 miteinander verbunden sind, wobei an diesem Verbindungspunkt 31 der Emitter eine Reihenschaltung aus einem Widerstand 32 und einem Kondensator 33 angreift. Der Kollektor der Darlington-Transistorschaltung 29 liegt am Potential der Versorgungsspannung V an, der Kollektor der Darlington-Transistorschaltung 30 hingegen liegt zusammen mit den Emittern der Transistoren 24 und 25 am Massepotential an. Parallel zum Relais 11 ist eine Diode 34 geschaltet, wobei die Diode 34 mit ihrer Anode am Kollektor der Darlington-Transistorschaltung 29 und mit ihrer Kathode mit dem Kondensator 33 verschaltet ist.

Wie bereits erwähnt, stellt die erfindungsgemäße Steuerschaltung 10 bzw. die Fail-Safe-Schaltung 12 derselben nur dann am Relais 11 eine zum Öffnen des Gasventils benötigte Spannung bereit, wenn am Eingang 13 der Fail-Safe-Schaltung 12 von der Regeleinrichtung ein mindestens zwei unterschiedliche, zeitlich aufeinanderfolgende Frequenzsignale umfassendes Eingangssignal bereitgestellt wird. In diesem Fall liegt ein zum Öffnen des Gasventils definierter Betriebszustand der Regeleinrichtung vor.

Im bevorzugten Ausführungsbeispiel der hier vorliegenden Erfindung wird vom Relais 11 das Gasventil nur dann geöffnet, wenn das von der Regeleinrichtung am Eingang 13 bereitgestellte Signal zwei Frequenzsignale umfasst, nämlich ein erstes Frequenzsignal mit einer Frequenz von in etwa 1000 kHz und ein zweites Frequenzsignal mit einer Frequenz von in etwa 5 kHz, die derart zeitlich hintereinanderfolgend in dem von der in der Regeleinrichtung bereitgestellten Signal vorliegen bzw. anliegen, dass sich jeweils nach einer Zeitspanne von in etwa 40 ms mit dem ersten Frequenzsignal von in etwa 1000 kHz eine Zeitspanne von in etwa 80 ms mit dem zweiten Frequenzsignal von in etwa 5 kHz anschließt. Fig. 2 visualisiert ein derartiges von der Regeleinrichtung bereitgestelltes Eingangssignal in durchgezogener Linienführung, wobei sich jeweils an eine Zeitspanne t₁ mit dem Frequenzsignal von in etwa 1000 kHz eine Zeitspanne t₂ mit dem Frequenzsignal von in etwa 5 kHz anschließt.

Die erfindungsgemäße Steuerschaltung 10 arbeitet nun derart, dass bei Anliegen bzw. Vorliegen des ersten Frequenzsignals von in etwa 1000 kHz am Eingang 13 der Fail-Safe-Schaltung 12 die Ladeschaltung 14 den Kondensator 16 derselben auflädt. Während des Anliegens des zweiten Frequenzsignals von in etwa 5 kHz am Eingang 13 kann der Kondensator 16 der Ladeschaltung 14 hingegen nicht geladen werden, vielmehr findet während der Zeitspanne, in der das zweite Frequenzsignal von in etwa 5 kHz anliegt, eine Entladung des Kondensators 16 der Ladeschaltung 14 über den Widerstand 26 und die Basis des Transistors 24 statt. Weiterhin ist anzumerken, dass während der Zeitspanne, in der das zweite Frequenzsignal von in etwa 5 kHz am Eingang 13 anliegt, am Verbindungspunkt 31 ein rechteckförmiges 5 kHz Signal anliegt. Hierdurch wird einerseits über die Diode 34 der Kondensator 33 der Ansteuerschaltung 15 aufgeladen, andererseits erfolgt eine Entladung über das Relais 11. Bei der Entladung fließt ein Gleichstrom durch das Relais 11. In der Zeitspanne, in der das erste Frequenzsignal von in etwa 1000 kHz anliegt, kann sich der Kondensators 33 der Ansteuerschaltung 15 über das Relais 11 entladen. Der Transistor 24 der Ansteuerschaltung 15 ist nur dann leitend, falls über die Entladung des Kondensators 16 ein Strom an dessen Basis fließt.

Während der Zeitspanne, zu der am Eingang 13 das erste Frequenzsignal mit der relativ hohen Frequenz von in etwa 1000 kHz anliegt, wird zwar der Kondensator 16 der Ladeschaltung 14 geladen, die Ansteuerschaltung 15 ist jedoch aufgrund der sogenannten Feedback-Kapazität des Transistors 25 und aufgrund des relativ großen Widerstands 28 nicht leitend. Die Ansteuerschaltung 15 ist nur dann leitend, wenn sich während der Zeitspanne, in der am Eingang 13 das zweite Frequenzsignal mit der relativ geringen Frequenz von 5 kHz anliegt, der Kondensator 16 der Ladeschaltung 14 über den Widerstand 26 und die Basis des ersten Transistors 24 entlädt. Das Laden sowie Entladen des Kondensators 16 der Ladeschaltung 14 während der Zeitspannen t₁ und t₂ mit den unterschiedlichen Frequenzsignalen ist in Fig. 2 durch die gestrichelte Linie 35 dargestellt. Wie Fig. 2 entnommen werden kann, wird während der Zeitspanne t₁, in der das erste Frequenzsignal von in etwa 1000 kHz anliegt, der Kondensator 16 geladen, während der Zeitspanne t₂ hingegen, in der das zweite Frequenzsignal von in etwa 5 kHz anliegt, findet eine Entladung des Kondensators 16 statt.

Durch Bereitstellen eines Signals am Eingang 13 der erfindungsgemäßen Steuerschaltung 10, in welchem die beiden Frequenzsignale von in etwa 1000 kHz und von in etwa 5 kHz zeitlich definiert aufeinanderfolgen, kann am Relais 11 permanent eine zum Öffnen des Gasventils benötigte Spannung bereitgestellt werden. In der Zeitspanne, in der am Eingang 13 das erste Frequenzsignal von in etwa 1000 kHz anliegt, entlädt sich der Kondensator 33 der Ansteuerschaltung 15, wodurch die zum Öffnen des Gasventils benötigte Spannung am Relais aufrechterhalten wird. Während der Zeitspanne, zu der am Eingang 13 das zweite Frequenzsignal von in etwa 5 kHz anliegt und sich der Kondensator 16 der Ladeschaltung 14 entlädt, ist die Ansteuerschaltung 15 leitend und am Verbindungspunkt 31 liegt ein rechteckförmiges 5 kHz Signal an. Hierdurch wird einerseits über die Diode 34 der Kondensator 33 aufgeladen, andererseits erfolgt eine Entladung über das Relais 11. Bei der Entladung fließt ein Gleichstrom durch das Relais 11. Während des Anliegens des ersten Frequenzsignals von in etwa 1000 kHz ist der Transistor 25 kontinuierlich leitend, wodurch die Spannung an den Emittern der Darlington-Transistorschaltungen 29 und 30 hoch wird. Da während der Zeitspanne, in der am Eingang 13 das erste Frequenzsignal von in etwa 1000 kHz anliegt, durch die Entladung des Kondensators 33 am Relais 11 die zum Öffnen des Gasventils erforderliche Spannung bereitgehalten wird, muss diese Zeit kürzer sein als die Entladezeit des Kondensators 33.

Die konkrete Auslegung der oben beschriebenen Steuerschaltung obliegt dem hier angesprochenen Fachmann. Im besonders bevorzugten Ausführungsbeispiel beträgt die Kapazität des Kondensators 16 der Ladeschaltung 10 µF, die Kapazität der Kondensatoren 20, 21, 22, 23 beträgt jeweils 100 pF. Die Kapazität des Kondensators 33 der Ansteuerschaltung beträgt bevorzugt 47 µF. Der Widerstand 19 wird vorzugsweise mit 1 kΩ, der Widerstand 28 mit 1 MΩ dimensioniert. Die Widerstand 26 beträgt vorzugsweise 47 kΩ, der Widerstand 27 100 kΩ. Der Widerstand 32 beträgt vorzugsweise 51 Ω. Die Versorgungsspannung V beträgt 24 V. Mit dieser Dimensionierung der Schaltung beträgt die Entladezeit des Kondensators 16 über den Widerstand 26 in etwa 116 ms, die Ladezeit desselben beträgt in etwa 40 ms.

### Bezugszeichenliste

- 10: Steuerschaltung
- 11: Relais
- 12: Fail-Safe-Schaltung
- 13: Eingang
- 14: Ladeschaltung
- 15: Ansteuerschaltung
- 16: Kondensator
- 17: Diode
- 18: Diode
- 19: Widerstand
- 20: Kondensator
- 21: Kondensator
- 22: Kondensator
- 23: Kondensator
- 24: Transistor
- 25: Transistor
- 26: Widerstand
- 27: Widerstand
- 28: Widerstand
- 29: Darlington-Transistorschaltung
- 30: Darlington-Transistorschaltung
- 31: Verbindungspunkt
- 32: Widerstand
- 33: Kondensator
- 34: Diode

## Patentansprüche

1. Steuerschaltung eines relaisbetriebenen Gasventils, mit einem Relais (11) zum Öffnen und/oder Schließen des Gasventils und mit einer Fail-Safe-Schaltung (12) für das Relais (11), wobei an einem Eingang (13) der Fail-Safe-Schaltung (12) eine Regeleinrichtung anschließbar ist, wobei: a) die Fail-Safe-Schaltung (12) nur dann an dem Relais (11) eine zum Öffnen des Gasventils erforderliche Spannung bereitstellt, wenn an dem Eingang (13) der Fail-Safe-Schaltung (12) von der Regeleinrichtung ein mindestens zwei unterschiedliche, zeitlich aufeinanderfolgende Frequenzsignale aufweisendes Eingangssignal bereitgestellt wird; b) die Fail-Safe-Schaltung (12) eine Ladeschaltung (14) umfasst, wobei die Ladeschaltung (14) bei Anliegen bzw. Vorliegen eines ersten Frequenzsignals im Eingangssignal mindestens einen Kondensator (16) der Ladeschaltung (14) auflädt, und wobei sich bei Anliegen bzw. Vorliegen eines zweiten Frequenzsignals, welches eine kleinere Frequenz aufweist als das erste Frequenzsignal, im Eingangssignal der oder jeder Kondensator (16) der Ladeschaltung (14) entlädt; c) die Fail-Safe-Schaltung (12) eine Ansteuerschaltung (15) für das Relais (11) umfasst, wobei die Ansteuerschaltung (15) bei Anliegen bzw. Vorliegen des zweiten Frequenzsignals im Eingangssignal am Relais (11) eine zum Öffnen des Gasventils erforderliche Spannung bereitstellt, **dadurch gekennzeichnet, dass** die Ansteuerschaltung (15) mindestens zwei Transistoren (24, 25) aufweist, wobei eine Basis eines ersten Transistors (24) über einen Widerstand (26) an einen Kondensator (16) der Ladeschaltung (14) angeschlossen ist, wobei der erste Transistor (24) nur dann leitet, wenn sich der Kondensator (16) der Ladeschaltung (14) bei Anliegen des zweiten Frequenzsignals im Eingangssignal entlädt, wobei ein zweiter Transistor (25) derart mit dem ersten Transistor (24) verschaltet ist, dass ein Kollektor des zweiten Transistors (25) an die Basis des ersten Transistors (24) und ein Emitter des zweiten Transistors (25) an ein Massepotential angeschlossen ist, und wobei eine Basis des zweiten Transistors (25) über einen zwischengeschalteten Widerstand (28) mit dem Eingang (13) der Fail-Safe-Schaltung (12) verschaltet ist.

2. Steuerschaltung nach Anspruch 1, **dadurch gekennzeichnet, dass** die Ladeschaltung (14) den oder jeden Kondensator (16) derselben ausschließlich bei Vorliegen des ersten Frequenzsignals im Eingangssignal auflädt.

3. Steuerschaltung nach Anspruch 1 oder 2, **dadurch gekennzeichnet, dass** ein Kollektor des ersten Transistors (24) über einen zwischengeschalteten Widerstand (27) an einer Versorgungsspannung (V) angeschlossen ist, und dass ein Emitter des ersten Transistors (24) an ein Massepotential angeschlossen ist.

4. Steuerschaltung nach einem oder mehreren der Ansprüche 1 bis 3, **dadurch gekennzeichnet, dass** die Ansteuerschaltung (15) weiterhin zwei Darlington-Transistorschaltungen (29, 30), eine parallel zum Relais geschaltete Diode (34) und eine zwischen den beiden Darlington-Transistorschaltungen (29, 30) angreifende Serienschaltung aus einen Widerstand (32) und einem Kondensator (33) aufweist.

5. Steuerschaltung nach einem oder mehreren der Ansprüche 1 bis 4, **dadurch gekennzeichnet, dass** das erste Frequenzsignal eine Frequenz von in etwa 1000 kHz und das zweite Frequenzsignal eine Frequenz von in etwa 5 kHz aufweist, und wobei die beiden Frequenzsignale derart zeitlich hintereinander im Eingangssignal anliegen, dass jeweils nach einer Zeitspanne von in etwa 40 ms mit dem ersten Frequenzsignal von in etwa 1000 kHz sich eine Zeitspanne von in etwa 80 ms mit dem zweiten Frequenzsignal von in etwa 5 kHz anschließt.

6. Steuerschaltung nach einem oder mehreren der Ansprüche 1 bis 5, **dadurch gekennzeichnet, dass** dieselbe nur dann an dem Relais eine zum Öffnen des Gasventils erforderliche Spannung bereitstellt, wenn die beiden unterschiedlichen Frequenzsignale im Eingangssignal zeitlich definiert aufeinanderfolgend anliegen.

## Claims

1. Control circuit for a relay-operated gas valve, with a relay (11) for opening and/or closing the gas valve and with a failsafe circuit (12) for the relay (11), a control device being connectable to one input (13) of the failsafe circuit (12), a) the failsafe circuit (12) only supplying the relay (11) with a voltage necessary for opening the gas valve when an input signal having at least two different frequency signals succeeding each other in time is supplied at the input (13) of the failsafe circuit (12) by the control device; b) the failsafe circuit (12) including a charging circuit (14), the charging circuit (14) charging at least one capacitor (16) of the charging circuit (14) upon the application or presence of a first frequency signal in the input signal, and the capacitor (16) or each capacitor (16) of the charging circuit (14) discharging upon the application or presence of a second frequency signal, which has a lower frequency than the first frequency signal, in the input signal; c) the failsafe circuit (12) including a drive circuit (15) for the relay (11), the drive circuit (15), upon the application or presence of the second frequency signal in the input signal, supplying the relay (11) with a voltage necessary for opening the gas valve, **characterized in that** the drive circuit (15) has at least two transistors (24, 25), a base of a first transistor (24) being connected via a resistor (26) to a capacitor (16) of the charging circuit (14), the first transistor (24) only conducting when the capacitor (16) of the charging circuit (14) discharges upon the application of the second frequency signal in the input signal, a second transistor (25) being connected to the first transistor (24) in such a manner that a collector of the second transistor (25) is connected to the base of the first transistor (24) and an emitter of the second transistor (25) is connected to a ground potential, and a base of the second transistor (25) being connected to the input (13) of the failsafe circuit (12) via an interposed resistor (28).

2. Control circuit as claimed in Claim 1, **characterized in that** the charging circuit (14) charges the capacitor (16) or each capacitor (16) of the same exclusively upon the presence of the first frequency signal in the input signal.

3. Control circuit as claimed in Claim 1 or 2, **characterized in that** a collector of the first transistor (24) is connected via an interposed resistor (27) to a supply voltage (V), and that an emitter of the first transistor (24) is connected to a ground potential.

4. Control circuit as claimed in one or more of Claims 1 to 3, **characterized in that** the drive circuit (15) further has two Darlington transistor circuits (29, 30), a diode (34) connected in parallel with the relay and, making contact between the two Darlington transistor circuits (29, 30), a series connection of a resistor (32) and a capacitor (33).

5. Control circuit as claimed in one or more of Claims 1 to 4, **characterized in that** the first frequency signal has a frequency of around 1000 kHz and the second frequency signal has a frequency of around 5 kHz, the two frequency signals being applied in the input signal succeeding one another in time in such a manner that in each case a time span of around 40 ms with the first frequency signal of around 1000 kHz is followed by a time span of around 80 ms with the second frequency signal of around 5 kHz.

6. Control circuit as claimed in one or more of Claims 1 to 5, **characterized in that** it only supplies the relay with a voltage necessary for opening the gas valve if the two different frequency signals are applied succeeding each other in time by definition in the input signal.

## Revendications

1. Circuit de commande d'une valve à gaz commandée par relais, comprenant un relais (11) pour ouvrir et/ou fermer la valve à gaz et comprenant un circuit à sûreté intégrée (12) pour le relais (11), un dispositif de régulation pouvant être raccordé à une entrée (13) du circuit à sûreté intégrée (12), avec lequel : a) le circuit à sûreté intégrée (12) ne délivre au relais (11) une tension nécessaire pour ouvrir la valve à gaz que si un signal d'entrée présentant au moins deux signaux de fréquence différents successifs dans le temps est délivré par le dispositif de régulation à l'entrée (13) du circuit à sûreté intégrée (12) ; b) le circuit à sûreté intégrée (12) comprend un circuit de charge (14), le circuit de charge (14) chargeant au moins un condensateur (16) du circuit de charge (14) lors de l'application ou en présence d'un premier signal de fréquence dans le signal d'entrée et déchargeant le ou chaque condensateur (16) du circuit de charge (14) lors de l'application ou en présence d'un deuxième signal de fréquence dans le signal d'entrée, lequel présente une fréquence inférieure à celle du premier signal de fréquence ; c) le circuit à sûreté intégrée (12) comprend un circuit de commande (15) pour le relais (11), le circuit de commande (15), lors de l'application ou en présence du deuxième signal de fréquence dans le signal d'entrée du relais (11), délivrant une tension nécessaire pour ouvrir la valve à gaz, **caractérisé en ce que** le circuit de commande (15) présente au moins deux transistors (24, 25), une base d'un premier transistor (24) étant raccordée à un condensateur (16) du circuit de charge (14) par le biais d'une résistance (26), le premier transistor (24) n'étant passant que lorsque le condensateur (16) du circuit de charge (14) se décharge lors de l'application du deuxième signal de fréquence dans le signal d'entrée, un deuxième transistor (25) étant connecté au premier transistor (24) de telle sorte qu'un collecteur du deuxième transistor (25) est raccordé à la base du premier transistor (24) et un émetteur du deuxième transistor (25) à un potentiel de masse et une base du deuxième transistor (25) étant connectée à l'entrée (13) du circuit à sûreté intégrée (12) par le biais d'une résistance (28) interconnectée.

2. Circuit de commande selon la revendication 1, **caractérisé en ce que** le circuit de charge (14) charge le ou chaque condensateur (16) de celui-ci exclusivement en présence du premier signal de fréquence dans le signal d'entrée.

3. Circuit de commande selon la revendication 1 ou 2, **caractérisé en ce qu'**un collecteur du premier transistor (24) est raccordé à une tension d'alimentation (V) par le biais d'une résistance (27) interconnectée et qu'un émetteur du premier transistor (24) est raccordé à un potentiel de masse.

4. Circuit de commande selon une ou plusieurs des revendications 1 à 3, **caractérisé en ce que** le circuit de commande (15) présente en plus deux circuits à transistor en Darlington (29, 30), une diode (34) branchée en parallèle avec le relais et un circuit série composé d'une résistance (32) et d'un condensateur (33) qui vient en prise entre les deux circuits à transistor en Darlington (29, 30).

5. Circuit de commande selon une ou plusieurs des revendications 1 à 4, **caractérisé en ce que** le premier signal de fréquence présente une fréquence d'environ 1000 kHz et le deuxième signal de fréquence une fréquence d'environ 5 kHz et les deux signaux de fréquence étant appliqués chronologiquement l'un après l'autre dans le signal d'entrée de telle sorte qu'un intervalle de temps d'environ 40 ms avec le premier signal de fréquence à environ 1000 kHz est suivi par un intervalle de temps d'environ 80 ms avec le deuxième signal de fréquence à environ 5 kHz.

6. Circuit de commande selon une ou plusieurs des revendications 1 à 5, **caractérisé en ce que** celui-ci ne délivre au relais une tension nécessaire pour ouvrir la valve à gaz que si les deux signaux de fréquence différents sont appliqués dans le signal d'entrée selon une succession définie dans le temps.
